# FASCICULE DE BREVET EUROPEEN

(11) **EP 1 526 327 B1**
(45) Date de publication et mention de la délivrance du brevet: **29.11.2006**
(21) Numéro de dépôt: 04292407.6
(22) Date de dépôt: 11.10.2004
(51) Int. Cl.: F21S 8/00, F21V 14/04, F21V 14/06

(54) **Ensemble optique et dispositif d'éclairage des champs d'opération**
Optische Anordnung und Vorrichtung zur Beleuchtung von Operationsfeldern
Optical assembly and surgical illumination device

(30) Priorité: 21.10.2003 FR 0312302
(43) Date de publication de la demande: 27.04.2005
(73) Titulaire: Maquet S.A., 45160 Ardon (FR)
(72) Inventeur: Marchese, Christophe, 45190 Beaugency (FR); Collot. Olivier, 45490 Gondreville (FR)
(74) Mandataire: Jacobson, Claude

(56) Documents cités:
- EP-A- 0 767 339
- US-A- 3 745 993
- US-A- 4 938 587
- US-A- 5 128 848

## Description

La présente invention concerne un dispositif d'éclairage selon le préambule de la revendication 1.

Elle s'applique notamment aux dispositifs d'éclairage de champs d'opération dans le domaine médical.

Les documents FR-A-2 739 676 ou EP-A-767 339 décrivent un dispositif d'éclairage comprenant un boîtier dans lequel sont disposés une ampoule et des ensembles optiques. Chaque ensemble optique comprend un miroir et un hublot. Le miroir est adapté pour renvoyer un faisceau de lumière émis par l'ampoule vers le hublot, qui est adapté pour focaliser le faisceau sur un plan d'éclairage.

Ce dispositif ne permet pas de faire varier la taille de la tache d'éclairage pour une distance donné entre le boîtier et le plan d'éclairage.

On connaît par ailleurs des dispositifs d'éclairage qui permettent de faire varier l'étendue de la tache d'éclairage par basculement du miroir par rapport au boîtier. Toutefois, ces dispositifs comprennent un boîtier dont les zones entourant les hublots sont opaques afin de garantir un éclairage homogène. Ces zones opaques conduisent à une faible puissance lumineuse et à un boîtier peu esthétique.

La présente invention a pour but de pallier les inconvénients cités, et de proposer un ensemble qui permette une modification de la taille de la tache d'éclairage tout en ayant un bon rendement.

A cet effet, l'invention a pour objet un ensemble du type précité, caractérisé par la partie caractérisante de la revendication 1.

Selon des modes particuliers de réalisation, l'invention comporte l'une ou plusieurs des caractéristiques des revendications dépendantes.

L'invention sera mieux comprise à la lecture de la description qui va suivre, donnée uniquement à titre d'exemple et faite en se référant aux dessins annexés, sur lesquels :
- la Figure 1 est une vue de dessus d'un dispositif d'éclairage selon l'invention, le boîtier étant enlevé;
- la Figure 2 est une vue de la section selon le plan A-A de la Figure 1; et
- la Figure 3 est une vue agrandie en perspective d'un ensemble optique mobile du dispositif des Figures 1 et 2.

La Figure 1 représente un dispositif d'éclairage selon l'invention désigné par la référence générale 2. Ce dispositif 2 est destiné à éclairer un champ d'éclairage 4, tel qu'un champ d'opération médicale défini par un plan d'éclairage P. A cet effet, le dispositif 2 est adapté pour créer une tache d'éclairage 6 dans le plan P.

Le dispositif 2 est muni d'un boîtier 10 comprenant un carter 12 et d'une plaque de fermeture 14. Le carter 12 délimite une ouverture 16 dirigée vers le plan P. La plaque de fermeture 14 obture l'ouverture 16 et est entièrement transparente. Elle est fabriquée d'une seule pièce, par exemple en matière plastique. Le boîtier 10 comprend quatre lobes 18 et présente, en vue de dessus, une forme symétrique générale de croix.

Dans le boîtier 10 sont disposés deux groupes d'éclairage 20 et 22.

Chacun des groupes d'éclairage 20, 22 comprend une ampoule d'éclairage 24, 26 maintenue dans une fixation d'ampoule 28, 30 et quatre condenseurs 32, 34 connus en soi et disposés dans la partie centrale du boîtier. Les condenseurs 32, 34 sont adaptés pour générer quatre faisceaux de lumière F1 et F2 dirigés de l'ampoule associée vers les lobes 18 et définissant des axes centraux C-C.

Chacun des groupes 20, 22 comprend par ailleurs deux ensembles optiques mobiles 36 et deux ensembles optiques fixes 38. Chacun de ces ensembles est disposé dans l'un des lobes 18 et est adapté pour renvoyer l'un des faisceaux F1, F2 vers le plan d'éclairage P.

Un ensemble optique mobile 36 est représenté sur la Figure 3. Cet ensemble 36 comprend un support de fixation 40, un miroir de renvoi 42, et un hublot de focalisation 44.

Le support de fixation 40 est une ferrure en forme de U inversé fixée sur le carter 12 et constituée d'une âme 46 qui relie deux bras 48, 50. Chaque bras 48, 50 est muni d'un ergot 52, 54 mobile en rotation autour d'un axe X-X.

Le miroir de renvoi 42 est un miroir plan, s'étendant suivant un plan de miroir M. Le miroir 42 est réfléchissant dans le domaine de la lumière visible et transparent dans le domaine infrarouge. Un traitement optique 56 connu en soi est disposé sur le miroir, du côté opposé au hublot (Figure 1). Ce traitement optique 56 sert à envoyer les rayons infrarouge vers le boîtier 12, afin d'évacuer l'énergie des rayons infrarouge.

Le hublot de focalisation 44 s'étend suivant un plan de hublot H qui définit un angle compris entre 40° et 50° avec le plan M. Les deux plans H et M se coupent suivant un axe d'intersection Y-Y. Le hublot 44 comprend un premier et un second dioptre disposés coaxialement l'un derrière l'autre dans le sens de marche des rayons des faisceaux F1. Le premier dioptre est adapté pour corriger les aberrations optiques et le second dioptre est adapté pour uniformiser l'éclairage du faisceau F1.

Le miroir 42 et le hublot 44 sont fixés l'un à l'autre par deux plaques de liaison 58, 60 de forme générale triangulaire, s'étendant perpendiculairement aux plans M et H. Chacune des plaques 58, 60 s'étend à une extrémité axiale du miroir 42 et du hublot 44. Les plaques de liaison 58,60 , le miroir 42 et le hublot 44 forment donc un prisme à section triangulaire dont le côté situé en face du miroir 42 et du hublot 44 est ouvert.

La position radiale du miroir 42 et du hublot 44, par rapport à l'axe X-X, peut être réglée. A cet effet, une fente rectiligne 62 est ménagée dans chaque plaque 58, 60. L'ergot 52, 54 associé traverse la fente 62 et est immobilisé dans la fente par des moyens d'immobilisation, tel qu'un écrou 64.

Ainsi, les plaques 58, 60, le miroir 42 et le hublot 44 sont articulés aux bras 48, 50 de la ferrure autour de l'axe de rotation X-X par l'intermédiaire des ergots 52, 54.

L'axe X-X s'étend parallèlement aux plans H et M, et est décalé de ces plans. De plus, l'axe X-X coupe l'axe central C-C du faisceau F1, F2 associé.

L'ensemble 36 comprend en outre une bielle 66 qui est fixée sur la plaque 60. La bielle 66 comprend une ouverture 68 dans laquelle s'engage un doigt d'entraînement non représenté qui est relié à des moyens d'entraînement de la bielle 66, tels qu'un moto-réducteur non représenté. Ainsi, le miroir 42 et le hublot 44 peuvent être déplacés angulairement de manière synchrone et d'un seul bloc autour de l'axe X-X en vue d'une modification de la taille de la tache d'éclairage 6.

Chaque ensemble optique fixe 38 comprend un miroir de renvoi 42 et un hublot de focalisation analogues aux miroir 42 et hublot 44 précités. Toutefois, ces miroir 42 et hublot 44 sont fixés au carter 12 et leurs positions ne sont pas modifiables par rapport au boîtier 10.

Le dispositif d'éclairage selon l'invention est assemblé et fonctionne de la façon suivante.

Tout d'abord, le support 40 est fixé dans le boîtier 10. Puis la position du miroir 42 et du hublot 44 par rapport à l'ampoule 24 est préréglée par une modification de la position des plaques 58, 60 par rapport aux ergots 52, 54.

Lors d'un éclairage du champ d'opération 4, la taille de la tache d'éclairage 6 peut être réglée par un basculement des miroirs 42 et des hublots 44 des ensembles mobiles 36 autour de l'axe X-X.

Le fait de prévoir des ensembles mobiles 36 et fixes 38 dans le même boîtier 10 conduit à un dispositif d'éclairage qui permet une variation de la taille de la tache d'éclairage 6, tout en étant économique.

De plus, les ensembles d'éclairage fixes 38 assurent un éclairage minimum au centre de la tache 6.

De façon générale, il est préférable que la moitié des ensembles optiques soit constituée d'ensembles fixes 38 tandis que l'autre moitié soit constituée d'ensembles mobiles 36. De même, il est préférable que la moitié des ensembles optiques associés à une ampoule soit constitué d'ensembles mobiles 36, tandis que l'autre moitié des ensembles optiques soit constitué des ensembles fixes 38.

Grâce au fait que le miroir 42 et le hublot 44 des ensembles mobiles 36 sont fixes l'un par rapport à l'autre, une modification de la position du miroir 42 par rapport à l'ampoule 24 ne modifie pas la position du miroir 42 par rapport au hublot 44. En conséquence, l'aberration du faisceau de lumière F1 qui sort du hublot 44 est toujours corrigée de la même manière, et il n'est pas nécessaire de masquer partiellement ce faisceau F1. Ceci conduit à un bon rendement énergétique du dispositif. De plus, la plaque de fermeture 14 peut donc être complètement transparente et esthétique.

En variante, tous les ensembles optiques mobiles 36 sont associés à l'une des ampoules 24, 26, tandis que tous les ensembles optiques fixes 38 sont associés à une autre ampoule 26, 24.

## Revendications

1. Dispositif d'éclairage d'un champ d'éclairage, notamment d'un champ d'opération, comprenant
- un boîtier (10) comprenant au moins une fixation (28) de source de lumière (24, 26), et
- au moins un premier ensemble optique dit fixe (38) muni d'un premier miroir de renvoi (42) et d'un premier élément optique de focalisation (44) adapté pour renvoyer un premier faisceau de lumière (F2) émise par une source de lumière (24, 26) disposée dans la fixation de source de lumière (10) vers le champ d'éclairage (4) à travers le premier élément optique de focalisation, l'ensemble fixe (38) étant fixé par rapport au boîtier (10),
- au moins un deuxième ensemble optique (36) adapté pour renvoyer un deuxième faisceau de lumière (F1) émis par la source de lumière (24, 26) vers le champ d'éclairage (4),
**caractérisé en ce que** le deuxième ensemble optique (36) est un ensemble dit mobile comprenant :
- un deuxième support de fixation (40) de l'ensemble,
- un deuxième élément optique de focalisation (44), et
- un deuxième miroir de renvoi (42) adapté pour renvoyer le deuxième faisceau de lumière (F1) incident vers le deuxième élément optique de focalisation (44) en vue de sa focalisation sur un plan d'éclairage (P), le deuxième miroir de renvoi (42) étant mobile par rapport au deuxième support de fixation (40), le deuxième élément optique de focalisation (44) étant mobile par rapport au support de fixation (40), et comportant des moyens d'accouplement de l'élément optique de focalisation (44) et du miroir de renvoi (42) pour un déplacement synchronisé des deux permettant une modification de la taille de la tache d'éclairage, et **en ce que** le deuxième élément optique de focalisation est un hublot de passage (44) comprenant un premier et un second dioptres, **en ce que** le premier dioptre est adapté pour corriger les aberrations optiques, et **en ce que** le second dioptre est adapté pour uniformiser l'éclairement sur le plan d'éclairage, le support de fixation (40) étant fixé au boîtier (10).

2. Dispositif d'éclairage suivant la revendication 1, **caractérisé en ce que** les moyens d'accouplement solidarisent le miroir de renvoi (42) à l'élément optique de focalisation (44) pour un mouvement identique des deux.

3. Dispositif d'éclairage suivant la revendication 1 ou 2, **caractérisé en ce que** le miroir de renvoi (42) définit un plan optique de miroir (M) et l'élément optique de focalisation (44) définit un plan optique de focalisation (H), **en ce que** les deux plans optiques (H et M) se coupent suivant un axe d'intersection (Y-Y), et **en ce que** le miroir de renvoi (42) et l'élément optique de focalisation (44) sont mobiles en rotation autour d'un axe de rotation (X-X) qui est parallèle à l'axe d'intersection (Y-Y).

4. Dispositif d'éclairage suivant la revendication 3, **caractérisé en ce qu**'il comprend des moyens de réglage (62, 64) de la position relative du miroir de renvoi (42) et de l'élément optique de focalisation (44) par rapport à l'axe de rotation (X-X) dans une direction radiale par rapport à cet axe.

5. Dispositif d'éclairage suivant l'une des revendications 1 à 4 **caractérisé en ce que** le miroir de renvoi (42) et l'élément optique de focalisation(44) sont liés l'un à l'autre par deux plaques de liaison (58,60) s'étendant de part et d'autre du miroir de renvoi (42) et de l'élément optique de focalisation (44).

6. Dispositif suivant l'une quelconque des revendications 1 à 5, **caractérisé en ce qu**'il comprend au moins deux ensembles optiques, dont une moitié sont des ensembles mobiles (36) et l'autre moitié sont des ensembles fixes (38), et en ce que chacun des ensembles mobiles (36) est un ensemble mobile tel que défini dans l'une des revendications 1 à 5.

7. Dispositif suivant la revendication 6, **caractérisé en ce que** la moitié des ensembles optiques associés à une ampoule (24, 26) soit constitué d'ensembles mobiles (36), tandis que l'autre moitié des ensembles optiques soit des ensembles fixes (38).

## Claims

1. Device for illuminating an illumination field, particularly an operation field, comprising
- a housing (10) comprising at least one fixture (28) for a light source (24, 26), and
- at least one so-called fixed first optical assembly (38) provided with a first return mirror (42) and a first focusing optical element (44) adapted to return a first light beam (F2) emitted by a light source (24, 26) arranged in the light source fixture (10) towards the illumination field (4) through the first focusing optical element, the fixed assembly (38) being fixed with respect to the housing (10),
- at least one second optical assembly (38) adapted to return a second light beam (F1) emitted by the light source (24, 26) towards the illumination field (4),
**characterised in that** the second optical assembly (36) is a so-called mobile assembly comprising:
- a second support (40) for fastening the assembly,
- a second focusing optical element (44), and
- a second return mirror (42) adapted to return the incident second light beam (F1) towards the second focusing optical element (44) with a view to focusing it on an illumination plane (P), the second return mirror (42) being mobile with respect to the second fastening support (40), the second focusing optical element (44) being mobile with respect to the fastening support (40), and including means for coupling the focusing optical element (44) and the return mirror (42) for synchronised displacement of the two making it possible to modify the size of the illumination spot, and **in that** the second focusing optical element is a transmission port (44) comprising first and second dioptric elements, **in that** the first dioptric element is adapted to correct the optical aberrations, and **in that** the second dioptric element is adapted to render the illumination on the illumination plane uniform, the fastening support (40) being fixed to the housing (10).

2. Illuminating device according to Claim 1, **characterised in that** the coupling means secure the return mirror (42) to the focusing optical element (44) for identical movement of the two.

3. Illuminating device according to Claim 1 or 2, **characterised in that** the return mirror (42) defines a mirror optical plane (M) and the focusing optical element (44) defines a focusing optical plane (H), **in that** the two optical planes (H and M) intersect along an intersection axis (Y-Y), and **in that** the return mirror (42) and the focusing optical element (44) are mobile in rotation about a rotation axis (X-X) which is parallel to the intersection axis (Y-Y).

4. Illuminating device according to Claim 3, **characterised in that** it comprises means (62, 64) for regulating the relative position of the return mirror (42) and the focusing optical element (44) with respect to the rotation axis (X-X) in a direction which is radial with respect to this axis.

5. Illuminating device according to one of Claims 1 to 4, **characterised in that** the return mirror (42) and the focusing optical element (44) are connected to one another by two connecting plates (58, 60) extending on either side of the return mirror (42) and the focusing optical element (44).

6. Device according to any one of Claims 1 to 5, **characterised in that** it comprises at least two optical assemblies, of which one half are mobile assemblies (36) and the other half are fixed assemblies (38), and **in that** each of the mobile assemblies (36) is a mobile assembly as defined in one of Claims 1 to 5.

7. Device according to Claim 6, **characterised in that** half of the optical assemblies which are associated with a bulb (24, 26) consist of mobile assemblies (36), whereas the other half of the optical assemblies are fixed assemblies (38).

## Patentansprüche

1. Beleuchtungsvorrichtung für einen zu beleuchtenden Bereich, insbesondere einen Operationsbereich, umfassend
- ein Gehäuse (10), dass wenigstens eine Befestigung (28) für eine Lichtquelle (24, 26) umfasst, und
- wenigstens eine erste, fest genannte optische Anordnung (38), welche mit einem ersten Rückstrahlspiegel (42) und einem ersten optischen Fokussierungselement (44) ausgerüstet ist, das so angepasst ist, um ein erstes Lichtbündel (F2), das durch eine in der Befestigung für eine Lichtquelle (10) angeordnete Lichtquelle (24, 26) ausgestrahlt wird, zu dem zu beleuchtenden Bereich (4) durch das erste optische Fokussierungselement zurückzustrahlen, wobei die feste Anordnung (38) relativ zu dem Gehäuse (10) befestigt ist,
- wenigstens eine zweite optische Anordnung (36), die so angepasst ist, um ein zweites Lichtbündel (F1), das durch die Lichtquelle (24, 26) ausgestrahlt wird, zu dem zu beleuchtenden Bereich (4) zurückzustrahlen,
**dadurch gekennzeichnet, dass** die zweite optische Anordnung (36) eine beweglich genannte Anordnung ist, welche umfasst:
- einen zweiten Träger zur Befestigung (40) der Anordnung,
- ein zweites optisches Fokussierungselement (44), und
- einen zweiten Rückstrahlspiegel (42), der so angepasst ist, um das zweite Lichtbündel (F1), das auf das zweite optische Fokussierungselement (44) einfällt, durch seine Fokussierung auf eine Beleuchtungsebene (P) zurückzustrahlen, wobei der zweite Rückstrahlspiegel (42) relativ zu dem zweiten Träger zur Befestigung (40) beweglich ist, wobei das zweite optische Fokussierungselement (44) relativ zu dem Träger zur Befestigung (40) beweglich ist und Mittel zur Kopplung des optischen Fokussierungselements (44) und des Rückstrahlspiegels (42) für eine synchronisierte Verschiebung der beiden, welche eine Modifikation der Größe des Beleuchtungspunktes erlaubt, umfasst, und dass das zweite optische Fokussierungselement ein Durchgangsfenster (44) ist, welches ein erstes und ein zweites Brechungselement umfasst, dass das erste Brechungselement so angepasst ist, um die optischen Aberrationen zu korrigieren, und dass das zweite Brechungselement so angepasst ist, um die Beleuchtung der zu beleuchtenden Ebene gleichmäßig zu machen, wobei der Träger zur Befestigung (40) an dem Gehäuse (10) befestigt ist.

2. Beleuchtungsvorrichtung nach Anspruch 1, **dadurch gekennzeichnet, dass** die Mittel zur Kopplung den Rückstrahlspiegel (42) mit dem optischen Fokussierungselement (44) für eine identische Bewegung der beiden fest verbinden.

3. Beleuchtungsvorrichtung nach Anspruch 1 oder 2, **dadurch gekennzeichnet, dass** der Rückstrahlspiegel (42) eine optische Spiegelungsebene (M) definiert und das optische Fokussierungselement (44) eine optische Fokussierungsebene (H) definiert, dass die beiden optischen Ebenen (H und M) sich einer Schnittachse (Y-Y) entlang schneiden, und dass der Rückstrahlspiegel (42) und das optische Fokussierungselement (44) drehbar um eine Drehachse (X-X) herum beweglich sind, welche parallel zu der Schnittachse (Y-Y) ist.

4. Beleuchtungsvorrichtung nach Anspruch 3, **dadurch gekennzeichnet, dass** sie Mittel (62, 64) zur Regelung der relativen Stellung des Rückstrahlspiegels (42) und des optischen Fokussierungselements (44) relativ zur Drehachse (X-X) in einer relativ zu dieser Achse radialen Richtung umfasst.

5. Beleuchtungsvorrichtung nach einem der Ansprüche 1 bis 4, **dadurch gekennzeichnet, dass** der Rückstrahlspiegel (42) und das optische Fokussierungselement (44) miteinander durch zwei Verbindungsplatten (58, 60) verbunden sind, welche sich beiderseitig des Rückstrahlspiegels (42) und des optischen Fokussierungselements (44) erstrecken.

6. Vorrichtung nach einem der Ansprüche 1 bis 5, **dadurch gekennzeichnet, dass** sie wenigstens zwei optische Anordnungen umfasst, wovon eine Hälfte bewegliche Anordnungen (36) und die andere Hälfte feste Anordnungen (38) sind, und dass jede der beweglichen Anordnungen (36) eine bewegliche Anordnung ist, wie sie in einem der Ansprüche 1 bis 5 definiert wird.

7. Vorrichtung nach Anspruch 6, **dadurch gekennzeichnet, dass** die Hälfte der optischen Anordnungen, die mit einer Glühbirne (24, 26) verbunden sind, aus beweglichen Anordnungen (36) besteht, während die andere Hälfte der optischen Anordnungen feste Anordnungen (38) sind.
